# EUROPÄISCHE PATENTSCHRIFT

(11) **EP 0 572 950 B1**
(45) Veröffentlichungstag und Bekanntmachung des Hinweises auf die Patenterteilung: **03.09.1997**
(21) Anmeldenummer: 93108689.6
(22) Anmeldetag: 28.05.1993
(51) Int. Cl.: H01Q 3/12, H01Q 13/24

(54) **In unterschiedliche Abstrahl- und Empfangsrichtungswinkel einstellbarer Bewegungsmelder in Form eines Radars**
Radar motion detector with variably adjustable transmit and receive direction angles
Détecteur de mouvement pour radar avec différents angles ajustables de direction d'émission et de réception

(30) Priorität: 04.06.1992 DE 4218489
(43) Veröffentlichungstag der Anmeldung: 08.12.1993
(73) Patentinhaber: AG FÜR TÜRAUTOMATION, CH-8320 Fehraltorf (CH)
(72) Erfinder: Fend, Norbert, CH-8604 Volketswil (CH)
(74) Vertreter: Flach, Dieter Rolf Paul, Dipl.-Phys.

(56) Entgegenhaltungen:
- DE-A- 1 812 233
- DE-U- 7 400 469
- GB-A- 661 036
- ELECTRONICS AND COMMUNICATIONS IN JAPAN PART II: ELECTRONICS Bd. 74, Nr. 2, Februar 1991, New York, US, SS 20-28; YONEYAMA: 'Millimeter-Wave Integrated Circuits Using Nonradiative Dielectric Waveguide'

## Beschreibung

Die Erfindung betrifft einen in unterschiedliche Abstrahl- und Empfangswinkel einstellbaren Bewegungsmelder in Form eines Radars nach dem Oberbegriff des Anspruches 1.

Derartige Bewegungsmelder finden heute zunehmenden Einsatz im Zusammenhang mit Türen, die automatisch geöffnet und geschlossen werden können. Nähert sich eine Person einer geschlossenen Tür, so wird dies über den in Form eines Radars gestalteten Bewegungsmelder erkannt, um mittels einer zugeordneten Elektronik den Öffnungsmechanismus der Tür zu betätigen. Sobald die erkannte Person den Türbereich verlassen hat, wird dann die Tür wieder geschlossen. Ein derartiger Bewegungsmelder in Mikrowellen-Hohlleiterbauweise ist grundsätzlich aus der Veröffentlichung K. Holford : "Microwave intruder detector-1, Design with good interference rejection and noise monitoring", Wireless World, February 1980, Seite 34 bis 38 bekannt.

Diese bisher im Handel erhältlichen und auf einem Radar basierenden Bewegungsmelder erfordern aber bisher noch einen beachtlichen Bauraum. In Abhängigkeit von dem zu überwachenden Türbereich müssen die Bewegungsmelder in unterschiedlicher Abstrahl- und Empfangsrichtung ausgerichtet werden und/oder unterschiedliche Hörner verwandt werden, um hierüber eine entsprechende Feinabstimmung und -justierung vornehmen zu können.

Bei einem nach dem Stand der Technik bekannten Bewegungsmelder ist deshalb vorgesehen worden, daß der eigentliche Hohlraumresonator mit dem zugehörigen Mischer, also das sogenannte "Cavity" zusammen mit der Leiterplatine zu dessen Ansteuerung und den Kabeln insgesamt um eine horizontale Verschwenkachse verschwenkt werden kann. Hierdurch ist eine entsprechende Ausrichtung auf den zu überwachenden Raum möglich. Allerdings läßt sich hierdurch noch nicht die Abstrahl- und Empfangscharakteristik einstellen, die ebenfalls für die Größe des zu überwachenden Raumes von Bedeutung ist.

Bei einem weiteren bekanntgewordenen Bewegungsmelder ist deshalb vorgesehen worden, in unterschiedlicher Größe, d.h. in unterschiedlicher Breiten- und Höhenabmessung gestaltete Hörner auswechselbar auf einem um eine Horizontalachse verschwenkbaren Cavity montieren zu können. Je nach gewünschter Abstrahl- und Empfangscharakteristik konnten also unterschiedliche Hörner angebaut werden.

Bei einem anderen aus dem DE-U-74 00 469 bekannt gewordenen gattungsbildenden Bewegungsmelder ist vorgesehen, daß der gesamte Hohlraumresonator einschließlich Mischer und den Anschlußstellen für die Anschlußdrähte sowie die zugehörige Leiterplatine um eine Horizontalachse und bei Bedarf auch zusätzlich um eine Vertikalachse begrenzt verschwenkbar ist. Dazu wird vorgeschlagen, daß der Radarstrahler auf der Leiterplatine selbst angeordnet ist und diese in einem zur unmittelbaren Wandbefestigung ausgestalteten Gehäuseunterteil dreh- und schwenkbar und damit arretierbar ist. Dadurch soll eine hohe Sicherheit gegen unzulässige Verstellung gegeben sein. Der hier vorgesehene Strahler ist auch grundsätzlich als permanent verwandter Strahler vorgesehen, der im wesentlichen als nicht-auswechselbares Horn gestaltet ist.In einem weitgehend ähnlichen Stand der Technik, bei welchem die gesamten Hohlraumbauteile einschließlich des Mischers und den Anschlußstellen für die Anschlußdrähte sowie der zugehörigen Leiterplatine um eine Horizontalachse verschwenkbar ist, ist dieses Horn in Breitenrichtung trompetenförmig erweitert und in Vertikalrichtung durch zwei ebene Platten begrenzt. Dazu sind im Horn zwei verstellbare vertikal ausgerichtete Reflektorwände vorgesehen, die in Horizontalrichtung aufeinander zu bzw. voneinander weg verstellbar sind. Dadurch läßt sich die effektive Breite der Hornöffnung (bei unverändertem Höhenabstand der Hornöffnung) unterschiedlich einstellen und damit der zu überwachende Bereich feinabstimmen.

Aber auch dieser Bewegungsmelder beansprucht einen beachtlichen Bauraum, vor allem auch deshalb, weil die gesamte Anordnung über eine Horizontalachse verschwenkbar angeordnet ist und deshalb der entsprechende Freiraum zum Verschwenken vorgesehen sein muß. Auch das Horn selbst mit den beiden erläuterten verstellbaren Reflektorwänden erfordert einen nicht unbeachtlichen Bauaufwand, was sich letztlich auch kostenmäßig niederschlägt.

Eine Radar-Richtantennenanordnung ist auch aus der DE-A-18 12 233 bekannt geworden.

Die Anordnung umfaßt einen rotationssymmetrischen Reflektor mit einem gekröpften, auf der Symmetrieachse des Reflektors ausgelängten Primärstrahlers, der mittels wenigstens zweier Radiallager drehbar gelagert ist. Der aus einem Hohlrohr bestehende und als Hohlleiter ausgebildete Primärstrahler ist mit einem festen gekröpften Winkel an der Basis befestigt. Am austrittsseitigen Ende des hohlleiterförmigen Primärstrahlers sitzt dann ein halbkugelförmiger Abstrahlkopf, worüber die Radarstrahlen abgesendet und empfangen werden können.

Es handelt sich dabei um eine Radar-Richtantennenanordnung zur automatischen Verfolgung eines bewegten Objektes, bei welchem zur Abtastung vielfach ein rotierender Richtstrahl verwendet wird. Durch die gekröpfte Anordnung des primären Strahlers und die Verwendung von Radiallagern soll eine Vereinfachung gegenüber einem herkömmlichen als Hohlleiter ausgebildeten Primärstrahler erzielt werden, der mit einem aufwendig konstruierten Kugelgelenk gelagert ist.

Ein mit einer dielektrischen Antenne arbeitendes Radar ist grundsätzlich auch aus der GB-A-661 036 bekannt. Ein integrierter Schaltkreis mit einem dielektrischen Wellenleiter ist zudem auch aus der Vorveröffentlichung "Electronics and communications in Japan, Part II: Electronics, Bd. 74, Nr. 2, Februar 1991, New York US, Seiten 20 bis 28 bekannt.

Aufgabe der vorliegenden Erfindung ist es von daher einen erheblich einfacher gestalteten und einen erheblich geringeren Bauraum beanspruchenden Bewegungsmelder basierend auf dem Radarprinzip zu schaffen, der eine problemlose kundenspezifische Anpassung an den zu überwachenden Raum ermöglicht.

Diese Aufgabe wird erfindungsgemäß entsprechend den im Anspruch 1 angegebenen Merkmalen gelöst. Vorteilhafte Ausgestaltungen der Erfindung sind in den Unteransprüchen angegeben.

Durch die vorliegende Erfindung wird auf durchaus verblüffende Art und Weise ein Konstruktionsprinzip verwirklicht, daß zu einer beachtlichen Miniaturisierung eines Bewegungsmelders beiträgt. Der erfindungsgemäße Bewegungsmelder kann dabei in kompakter Bauausführung sogar weitgehend in das den sonstigen zum Schließen und Öffnen der Tür benötigten Antriebs- und Steuermechanismus aufnehmende Gehäuse integriert werden ohne zusätzlichen großen Bauraum zu beanspruchen, was sich letztlich auch in einer ästhetisch ansprechenden Bauausführung niederschlägt.

Der erfindungsgemäße Bewegungsmelder umfaßt dabei ein fest montiertes nicht verschwenkbares sogenanntes Cavity.

Am Hohlleiterausgang ist lediglich ein Hohlleiterendabschnitt vorgesehen, an welchem eine in der Regel aus dielektrischem Kunststoff bestehende Antenne vorgesehen ist. Derartige aus dielektrischem Kunststoffmaterial bestehende Antennen sind an sich bekannt. Erfindungsgemäß ist aber nunmehr vorgesehen, daß diese zungenförimge Antenne an ihrer rückwärtigen Seite am Hohlleiterausgang zumindest um eine Achse verschwenkbar gehalten ist. Durch Verschwenken der Antenne läßt sich darüber der zu überwachende Raum definieren.

Dabei können bei Bedarf unterschiedlich geformte Antennen eingesetzt werden. Denn die von ihrem hinteren Einspannende zu ihrem vorderen Zungenende verlaufende Form der Antenne sowie die sonstigen Größenabmessungen haben Einfluß auf die Dimensionierung und Größe des zu überwachenden Raums.

Dabei kann in einer besonders einfachen Art und Weise eine Feinanpasung auch noch dadurch vorgenommen werden, daß die aus Kunststoff bestehende zungenförmige Antenne gegebenenfalls in ihrer Länge gekürzt wird, wodurch ebenfalls eine Feinabstimmung bezüglich des Überwachungsraumes möglich ist.

In einer besonders bevorzugten Ausführungsform der Erfindung ist das rückwärtige Ende der Antenne nicht nur um eine, sondern um zwei senkrecht zueinander stehende Achsen verschwenkbar. Dies kann beispielsweise in Form einer kugelgelenkartigen Verankerung am Hohlleiterausgang erfolgen.

Weitere Vorteile, Einzelheiten und Merkmale der Erfindung ergeben sich nachfolgend aus dem anhand von Zeichnungen dargestellten Ausführungsbeispiel. Dabei zeigen im einzelnen:
- Figur 1 :: eine schematische Draufsicht auf den erfindungsgemäßen Bewegungsmelder;
- Figur 2 :: eine schematische Seitenansicht auf den in Figur 1 dargestellten Bewegungsmelder mit in zwei unterschiedliche Lagen verstellte Antenne; und
- Figur 3 :: eine schematische Frontansicht auf die Antenne und den sie tragenenden Hohlleiterendabschnitt bei abgenommenen Cavity.

Aus den Figuren ist ein Gehäuse 1 eines sogenannten Cavitys, d. h. eines nach hinten verschlossenen Hohlraumresonators 3 und eines sich daran anschließenden Mischers 5, d. h. eines Hohlleiterabschnittes mit zugehöriger Mischerdiode entnehmbar. Ferner sind entsprechende Anschlüsse 7 zum Anschluß diverser in den Zeichnungen nicht näher gezeigter elektrischer Leitungen und Kabel zum Betrieb des in Form eines Radars aufgebauten Bewegungsmelders vorgesehen. Eine Leiterplatine mit entsprechenden elektrischen Bauteilen kann am oder im Gehäuse 1 an der entsprechenden Stelle vorgesehen sein.

Das eigentliche sogenannte als Gehäuse 1 bezeichnete Cavity ist in Ausbreitungsrichtung des Hohlleiters durch eine Verschlußdoppelplatte 11a und 11b begrenzt. In der Verschlußdoppelplatte lla, llb ist in Ausbreitungsrichtung eine Hohlleiteröffnung 13 vorgesehen.

Der gesamte Querschnitt der Hohlleiteröffnung 13 wird durch die Basis 15a einer Antenne überdeckt und verschlossen, die aus dielektrischem Kunststoffmaterial bestehen kann und somit für die Radarstrahlen durchlässig ist und als elektromagnetischer Wellenstrahler mit Richtcharakteristik dient. Die Richtcharakteristik der Antenne 15 ist durch deren Größe und Abmessungen, insbesondere auch deren Form bedingt. Im gezeigten Ausführungsbeispiel nimmt sowohl die Dicke der Antenne von ihrer Basis 15a zu deren zungenförmigen Ende 15b wie aber auch die Breite der Antenne (Figur 1) nach vorne hin ab. An den entsprechenden Flanken treten bei entsprechendem Berechnungsindex die elektromagnetischen Wellen aus, weshalb ersichtlich ist, daß durch die Neigung der Begrenzungsflächen die Brechungswinkel und damit der zu überwachende Bewegungsraum letztlich festgelegt werden.

Wie sich aus Figur 1 ergibt (in der die beiden Verschlußdoppelplatten 11a und 11b entfernt sind), ist die Basis 15a der Antenne 15 mit einer Verschwenkachse 17 ergebenden Achsstummeln 17a versehen, die in entsprechenden Bohrungen 19 in den Verschlußdoppelplatten 11a, 11b eingreifen. Dabei durchsetzt die Trennungsebene zwischen den beiden Verschlußplatten 11a, 11b die Mitte der Achsstummel 17a, so daß im montierten Zustand in jeder der beiden Verschlußdoppelplatten 11a, 11b beidseitig der Hohlleiteröffnung 13 eine Halbzylinderform ausgebildet ist. Bei der Montage wird die Antenne 15 und damit deren Achsstummel 17a in die halbzylinderförmigen Teil-Bohrungen 19 in der einen Verschlußplatte 11a eingesetzt und die zweite Verschlußplatte 11b vom zungenförmigen Ende 15b über die Antenne 15 aufgesteckt, um dann zusammen am Gehäuse 1 des Cavitys beispielsweise mittels nicht näher dargestellten Schrauben befestigt zu werden. Dadurch ist die Antenne 15 am so gebildeten Hohlleiterendabschnitt 9 bzw. am Gehäuse 1, d. h. an einer Gehäusewand bzw. den Gehäusewänden unverlierbar gehalten.

Aus der Zeichnung ist ebenfalls ersichtlich, daß die vordere Verschlußplatte 11b von der eigentlichen Hohlleiteröffnung 13 nach außen hin in einer Ebene quer zur Verschwenkachse 17 eine divergierende Ausnehmung 21 aufweist, deren Neigungswände letztlich als Anschlagbegrenzung für die maximale Verschwenkung der Antenne 15 einmal in die in Figur 2 gezeigte obere wie untere maximale Verschwenklage dienen.

Abweichend vom gezeigten Ausführungsbeispiel kann anstelle der Verschwenkachse 17 auch ein kugelgelenkartiger Verankerungsabschnitt an der Basis 15a der Antenne 15 ausgebildet sein, der mit einem entsprechenden kugelförmigen Verankerungsabschnitt 18 anstelle der zylindrischen Bohrung 19 zusammenwirkt. Dadurch könnte gewährleistet werden, daß die in Figur 2 dargestellte Antenne nicht nur in Vertikalrichtung quer zur dort gezeigten Verschwenkachse 17, sondern auch noch beispielsweise senkrecht zur Zeichenebene um eine in der Zeichenebene liegende weitere Verschwenkachse seitlich verschwenkt werden kann.

Natürlich sind hier auch alle andere Konstruktionen denkbar, mit denen eine Verstellmöglichkeit um zwei bevorzugt senkrecht zueinander stehende Achsen möglich ist.

In Figur 2 ist die Basis, d. h. das rückwärtige Ende der Antenne 1 im Querschnitt quer zur Verschwenkachse 17 kreisförmig gestaltet.

Abweichend davon könnte auch die rückwärts gerichtete Begrenzungsfläche des Basisabschnittes 15a der Antenne 15 mit parallel zur Verstellachse 17 verlaufenden ebenen Flächen so versehen sein, daß diese Begrenzungsfläche jeweils in der maximalen Verstellage der Antenne an den dann parallel zueinander verlaufenden Begrenzungswänden der Hohlleiteröffnung 13 anliegen und auch hierüber als Anschlagbegrenzung bei Erreichen der jeweils maximalen Winkel-Verstellage der Antenne 15 dienen.

Durch Verschwenken der Antenne kann problemlos eine Ausrichtung auf den zu überwachenden Raum vorgenommen werden. Durch kürzen der Länge der Zunge kann zudem eine Feinabstimmung entsprechend dem Kunden zur Verfügung gestellten Kenndaten ebenfalls bezüglich der Größe des zu überwachenden in Richtung der Antenne liegenden Raumes eingestellt werden. Bei Bedarf könnte unter Umständen sogar eine vormontierte Antenne 15 durch eine andere ersetzt werden, die sich durch eine andere Geometrie und damit einer anderen Festlegung des zu uberwachenden Raumes unterscheidet.

## Patentansprüche

1. In unterschiedliche Abstrahl- und Empfangswinkel einstellbarer Bewegungsmelder in Form eines Radars, mit einem Hohlraumresonator (3) und einem Mischer (5) und einer zungenförmig vorstehenden Antenne (15) zum Abstrahlen und Empfangen der Radarwellen, wobei die Antenne (15) mit ihrer Basis (15a) im Bereich einer Hohlleiteröffnung (13) eines Hohlleiterendabschnittes (9) oder Gehäuses (1) sitzt, **dadurch gekennzeichnet**, daß die Basis (15a) der Antenne (15) in die Hohlleiteröffnung (13) ragt bzw. diese überdeckt, daß die Antenne (15) aus dielektrischem Material gebildet ist, und daß die Antenne (15) gegenüber dem Gehäuse (1) des Hohlraumresonators (3) und/oder Mischers (5) um zumindest eine Achse (17) verschwenkbar ist, wobei die Verschwenkeinrichtung der Antenne (15) so gestaltet ist, daß die Antenne (15) im Bereich der Hohlleiteröffnung (13) um eine in Ausbreitungsrichtung des Hohlleiters querverlaufende Achse (17) verschwenkbar ist.

2. Bewegungsmelder nach Anspruch 1, **dadurch gekennzeichnet**, daß die Antenne um zumindest zwei vorzugsweise senkrecht stehende Achsen gegenüber dem Gehäuse (1) verschwenkbar ist.

3. Bewegungsmelder nach Anspruch 1 oder 2, **dadurch gekennzeichnet**, daß die Basis (15a) der Antenne (15) in der Hohlleiteröffnung (13) sitzt und dort um die zumindest eine Verschwenkachse (17) verschwenkbar gehalten ist.

4. Bewegungsmelder nach Anspruch 3, **dadurch gekennzeichnet**, daß an der Basis (15a) der Antenne (15) seitliche vorstehende Achsstummel (17a) vorgesehen sind, die in eine entsprechende Bohrung (19) in einem Hohlleiterendabschnitt oder Gehäuse (1; 11a; 11b) eingreifen.

5. Bewegungsmelder nach Anspruch 4, **dadurch gekennzeichnet**, daß die Bohrungen (19) zur Aufnahme der Achsstummel (17a) in einer am Gehäuse (1) zumindest mittelbar verankerbaren Verschlußdoppelplatte (11a, 11b) ausgebildet sind.

6. Bewegungsmelder nach Anspruch 4, **dadurch gekennzeichnet**, daß die die Bohrung (19) aufnehmende Abschlußplatte (11) in einer Ebenen quer zur Verschwenkachse (17) zweigeteilt ist.

7. Bewegungsmelder nach einem der Ansprüche 1 bis 6, **dadurch gekennzeichnet**, daß die Achsstummel (17a) zumindest mittelbar am Gehäuse (1) abgestützt sind und in eine entsprechende Bohrung in der Basis (15a) in die Antenne (15) eingreifen.

8. Bewegungsmelder nach einem der Ansprüche 1 bis 7, **dadurch gekennzeichnet**, daß die Basis (15a) der Antenne (15) kugelförmig gestaltet oder zumindest mit einem kugelförmigen Segment oder Sektor versehen ist, worüber die Antenne (15) in einem entsprechend kugelförmig oder teilweise kugelförmig gestalteten Verankerungsabschnitt (18) an einem Hohlleiterendabschnitt oder dem Gehäuse (1) eingreift und darüber verschwenkbar gehalten ist.

## Claims

1. A radar motion detector with variably adjustable transmit and receive direction angles, comprising a cavity resonator (3) and a mixer (5) and a tongue-like projecting antenna (15) for transmission and reception of the radar waves, such antenna (15) having a base (15a) thereof arranged adjacent to a wave guide aperture (13) of a portion of wave guide (9) or a housing (1), characterized in that this base (15a) of the antenna (15) extends into the wave guide aperture (13) or, respectively, covers over same, in that the antenna (15) is formed of dielectric material and in that the antenna (15) is able to be pivoted in relation to the housing (1) of the cavity resonator (3) and/or of the mixer (5) around at least one axis (17), the means for pivoting of the antenna (15) being so designed that the antenna (15) at the wave guide aperture (13) is able to be pivoted around an axis (17) extending athwart the wave guide's direction of propagation.

2. The motion detector as claimed in claim 1,
characterized in that the antenna is able to be pivoted around at least two axes, which are preferably perpendicular, in relation to the housing (1).

3. The motion detector as claimed in claim 1 or in claim 2, characterized in that the base (15a) of the antenna (15) is arranged in the wave guide aperture (13) where it is held for pivoting around the at least one pivot axis (17).

4. The motion detector as claimed in claim 3,
characterized in that laterally projecting trunnions (17a) are provided on the base (15a) of the antenna (15), such trunnions fitting into a corresponding hole (19) in a wave guide portion or housing (1; 11a; and 11b).

5. The motion detector as claimed in claim 4, characterized in that the holes (19) for receiving the trunnions (17a) are formed in a double closing plate (11a and 11b) able to be at least indirectly anchored on the housing (1).

6. The motion detector as claimed in claim 4,
characterized in that the closing plate (11) having the hole (19) therein is divided into two parts in a plane athwart the pivot axis (17).

7. The motion detector as claimed in any one of the claims 1 through 6, characterized in that the trunnions (17a) are at least indirectly supported on the housing (1) and fit into a corresponding hole in the base (15a) into the antenna (15).

8. The motion detector as claimed in any one of the claims 1 through 7, characterized in that the base (15a) of the antenna (15) is spherical in form or at least is provided with a spherical segment or sector, using which the antenna (15) is fitted in a corresponding spherical or partly spherical anchoring portion (18) on a terminal portion of the wave guide or in the housing (1) and is held thereover for pivoting movement.

## Revendications

1. Détecteur de mouvement sous forme d'un radar ajustable selon différents angles de direction d'émission et de réception, avec un résonateur à cavité (3), un mélangeur (5) et une antenne (15) saillante en forme de langue pour l'émission et la réception d'ondes radar, l'antenne (15) étant fixée par sa base (15a) dans la zone d'ouverture (13) de guide d'ondes d'une section finale d'un guide d'ondes (9) ou d'un boîtier (1), caractérisé en ce que la base (15a) de l'antenne est insérée dans l'ouverture (13) du guide d'ondes et recouvre celle-ci, en ce que l'antenne (15) est formée de matériau diélectrique et l'antenne (15) est pivotante par rapport au boîtier (1) du résonateur à cavité (3) et/ou du mélangeur (5) autour d'au moins un axe (17), le mécanisme de rotation de l'antenne (15) étant formé de sorte que l'antenne (15) soit pivotante dans la zone de l'ouverture (13) de guide d'ondes autour d'un axe (17) s'étendant perpendiculairement à la direction de propagation du guide d'ondes.

2. Détecteur de mouvement selon la revendication 1, caractérisé en ce que l'antenne est pivotante par rapport au boîtier (1) autour d'au moins deux axes de préférence perpendiculaires l'un à l'autre.

3. Détecteur de mouvement selon la revendication 1 ou 2, caractérisé en ce que la base (15a) de l'antenne (15) repose dans l'ouverture (13) du guide d'ondes et y est fixée pivotante autour d'au moins un axe de rotation (17).

4. Détecteur de mouvement selon la revendication 3, caractérisé en ce que, à la base (15a) de l'antenne (15), sont prévus des tourillons (17a) situés latéralement, qui sont introduits dans un alésage correspondant (19) de la section finale du guide d'ondes ou boîtier (1; 11a ; 11b).

5. Détecteur de mouvement selon la revendication 4, caractérisé en ce que les alésages (19) recevant les tourillons (17a) sont formés dans une double plaque d'obturation (11a, 11b) susceptible d'être au moins indirectement ancrée au boîtier (1).

6. Détecteur de mouvement selon la revendication 4, caractérisé en ce que la plaque d'obturation (11) recevant l'alésage (19) est subdivisée en deux pièces dans un plan perpendiculaire à l'axe de rotation (17).

7. Détecteur de mouvement selon l'une des revendications 1 à 6, caractérisé en ce que les tourillons (17a) sont supportés au moins indirectement par le boîtier (1) et sont insérés dans un alésage correspondant de la base (15a) de l'antenne (15).

8. Détecteur de mouvement selon l'une des revendications 1 à 7, caractérisé en ce que la base (15a) de l'antenne (15) est de forme sphérique ou est au moins pourvue d'un segment ou d'un secteur de forme sphérique, par lequel l'antenne (15) vient en prise dans une section d'ancrage (18) correspondante ayant une configuration sphérique ou partiellement sphérique dans une section finale du guide d'ondes ou du boîtier (1), et y est fixée pivotante.
